# EUROPÄISCHE PATENTSCHRIFT

(11) **EP 1 582 821 B1**
(45) Veröffentlichungstag und Bekanntmachung des Hinweises auf die Patenterteilung: **24.05.2017**
(21) Anmeldenummer: 05005825.4
(22) Anmeldetag: 17.03.2005
(51) Int. Cl.: F24F 13/02, F24F 13/14

(54) **Luftführungssystem**
Air transfer system
Système de transfert d'air

(30) Priorität: 30.03.2004 DE 202004005164 U
(43) Veröffentlichungstag der Anmeldung: 05.10.2005
(73) Patentinhaber: Pluggit GmbH, 81829 München (DE)
(72) Erfinder: Pfeiffer, Georg, 1092 La Conversion (CH); Klemt, Andreas, 81545 München (DE); Eppler, Marc, 72406 Biesingen (DE)
(74) Vertreter: Keil & Schaafhausen Patent- und Rechtsanwälte PartGmbB

(56) Entgegenhaltungen:
- EP-A- 0 143 819
- EP-A- 0 414 638
- EP-A- 0 977 925
- DE-U1- 29 821 669
- FR-A- 2 217 643
- FR-A- 2 237 133
- FR-A- 2 392 302
- US-A- 3 965 933
- US-A- 5 151 063
- US-A- 5 219 403
- US-A- 5 275 333

## Beschreibung

Die Erfindung betrifft ein Luftführungssystem für Gebäude, insbesondere zur Zu- und/oder Abfuhr von Luft aus einem Gebäude, mit einem mit einem Ventilator oder dgl. Lüftungsgerät verbundenen Sammelrohr, welches mit der Umgebung in Verbindung steht und in welches wenigstens ein Luftkanal mündet, der mit einem Raum des Gebäudes in Strömungsverbindung steht und mit wenigstens einem dem Luftkanal zugeordneten Ventil zur Regelung der Durchflussmenge durch den Luftkanal.

Wohn- und Geschäftsgebäude werden derzeit in immer luftdichterer Bauweise erstellt, so dass der Austausch von verbrauchter Luft durch Frischluft abnimmt. Daher müssen zunehmend raumlufttechnische Anlagen eingesetzt werden, um den beispielsweise aus hygienischen Gründen erforderlichen Luftaustausch zu gewährleisten oder Schimmelpilzbildung zu vermeiden, die durch hohe, nicht abgeführte Luftfeuchtigkeit entstehen kann. Zudem werden durch derartige raumlufttechnische Anlagen Komfort- und Sicherheitsstandards, wie beispielsweise die Vermeidung von Geräuschbelastung und Einbruchsgefährdung bei geöffneten Fenstern, eingehalten.

Um eine ausreichende Durchlüftung, d. h. die Erfüllung der geforderten Gesamtraumluftaustauschrate, sowie eine möglichst gleichmäßige und nebenwirkungsarme Strömung, worunter insbesondere die Vermeidung von nicht oder unzureichend durchlüfteten Stellen und von zu hohen Luftgeschwindigkeiten und Strömungsgeräuschen verstanden wird, von Gebäuden zu erreichen, sind entsprechende Zu- und Abluftvorrichtungen bzw. -anlagen vorzusehen. Bei diesen werden üblicherweise eine raumindividuelle Zuluftführung mit einer zentralen Abluftführung (Absaugung) aus den sogenannten Feuchträumen, wie Küche, Bad, WC oder dgl., und den sogenannten Überströmbereichen bzw. zentralen Flächen, wie Flure, Gänge, Treppenhäuser, kombiniert.

Dabei erfolgt die zentrale Abluftführung derart, dass von einem mit einem an einer Gebäudeaußenhülle eingesetzten Abluftauslass verbundenen zentralen Abluftsammelrohr mehrere Luftkanäle jeweils zu den einzelnen Abluftventilen geführt werden, welche in den Decken oder Wänden der zu belüftenden Räume angebracht werden. Die Bestimmung der gesamten Abluftmenge erfolgt dabei üblicherweise über entsprechende Leistungs- bzw. Luftmengenregulierungen an einem dem Luftführungssystem zugeordneten Ventilator oder dgl. Lüftungsgerät. Die Verteilung der Abluftmengen auf die verschiedenen Ablufträume und Abluftventile kann durch das Abluftventil geregelt werden. In derartigen Abluftventilen werden üblicherweise Tellerventile eingesetzt, bei denen der Luftströmungswiderstand und damit die Abluftmenge pro Zeiteinheit durch Auf- bzw. Zudrehen des Ventiltellers eingestellt werden kann.

Diese Ausgestaltung von Luftführungssystemen mit zentraler Abluftführung weist jedoch mehrere teilweise gravierende Nachteile auf. So ist die Einregelbarkeit bzw. Verteilung der erforderlichen Abluftmenge pro Zeiteinheit für jedes Abluftventil einzeln vorzunehmen, wobei bei einer konstanten durch das Abluftsammelrohr ausgetragenen Luftmenge die Veränderung an einem Abluftventil zwangsweise auch eine Veränderung der durch die übrigen Abluftventile abgesaugten Luft zur Folge hat. Die iterative Einregelung der Abluftmenge ist daher mit hohem Aufwand verbunden. Gleichzeitig besteht durch eine ungenaue Einregelung der Abluftmengen die Gefahr von Schimmelpilz- oder Geruchsbildung, insbesondere wenn nur eine unzureichende Abluftmenge aus den betroffenen Abluft- bzw. Feuchträumen abgesaugt wird.

Zudem treten an den Abluftventilen sichtbare Verschmutzungen auf, so dass die Luftführungssysteme in regelmäßigen Abständen gereinigt werden müssen, um die bekannten hygienischen Probleme zu minimieren. Hierbei ist es jedoch leicht möglich, dass das Tellerventil zur Luftmengenregelung verstellt wird, so dass eine erneute Luftmengenregelung durchgeführt werden muss. Da bei den bekannten Luftführungssystemen keine Filterung der Abluft am Abluftventil integriert ist, werden häufig starre Abluftkanäle mit glatter Innenfläche eingesetzt, die eine nachträgliche Reinigung von starken Verschmutzungen, beispielsweise durch fetthaltige und/oder klebrige Substanzen, zumindest näherungsweise zu ermöglichen. Bei der üblichen Verwendung von Rundrohren mit einem im Verhältnis zum Kanalquerschnitt großen Durchmesser führt dies jedoch häufig zu erschwertem Einbau des Luftführungssystems in Wände und Zwischendecken. Weiter ist auch die nachträgliche Verblendung der Abluftventile ohne gravierende Veränderung der Luftmengenregelung allenfalls eingeschränkt möglich.

Aus der US 5,275,333 ist ein Luftführungssystem für Gebäude der eingangs genannten Art mit den Merkmalen des Oberbegriffs von Anspruch 1 bekannt. Dieses weist ein Sammelrohr und Luftkanäle mit Abzweigstutzen auf. An einer von dem Sammelrohr entfernten Stelle des jeweiligen Abzweigstutzens ist ein Ventil vorgesehen. Dieses ist somit nur schwer zugänglich. Gleiches gilt für die FR 2 237 133, die ein Lüftungssystem zeigt, bei welchem ein Ventil innerhalb eines Sammelrohres angeordnet ist.

Weiter offenbart die EP 0 977 925 A ein Luftführungssystem mit einem Sammelrohr und Luftkanälen mit Abzweigstutzen. An einer nicht näher definierten Stelle der Abzweigstutzen ist ein Ventil vorgesehen.

Aufgabe der vorliegenden Erfindung ist es demgegenüber, ein Luftführungssystem für Gebäude bereitzustellen, bei welchem die Regelung der Durchflussmenge in den einzelnen Luftkanälen vereinfacht und hygienische Probleme weitgehend vermieden werden.

Diese Aufgabe wird mit einem Lüftungssystem nach Anspruch 1 gelöst. Erfindungsgemäß weist das Sammelrohr einen oder mehrere Abzweigstutzen auf, die jeweils einem Luftkanal zugeordnet sind, und in welchen jeweils das Ventil zur Regelung der Durchflussmenge durch den Luftkanal angeordnet ist. Die Einregulierung der Abluftmenge aus jedem Abluftraum bzw. Abluftventil oder Abluftstrang erfolgt erfindungsgemäß zentral an dem Sammelrohr, welches mit entsprechenden Reguliervorrichtungen versehen ist. Da, wie oben beschrieben, die Abluftmengenregulierung der einzelnen Abluftstränge bis zum Sammelrohr interdependent ist, d.h. die Veränderung des Luftströmungswiderstandes in einem Luftkanal sich auf die durch die anderen Luftkanäle strömende Luftmenge bei jeweils gleichbleibendem Gesamtabluftdruck auswirkt, ist die Einregulierung der Luftmengen je Luftkanal ein iterativer Prozess. Die Durchführung dieses iterativen Einregulierprozesses wird durch das Vorsehen einer zentralen Einregulierstelle im Vergleich zu der bisher bekannten Einregulierung an vielen dezentralen Stellen erheblich erleichtert. Die Einregulierung erfolgt somit zentral am Sammelrohr, an welchem der Luftströmungswiderstand jedes Luftkanals durch das diesem zugeordnete Ventil einreguliert werden kann.

Um eine möglichst geringe Strömungswiderstandsgeräuschentwicklung an den Ventilen zu erreichen, sind diese durch eine in dem Abzweigstutzen angeordnete Regelklappe gebildet. Dabei ist die Regelklappe am Fußpunkt des Abzweigstutzens am Sammelrohr angeordnet. Hierdurch wird sowohl in der Stellung "Auf" im Vergleich zu Kanalabzweigstutzen ohne Regelvorrichtung als auch in der Stellung "Zu" sowie in allen Zwischenpositionen im Vergleich zu Kanalabzweigstutzen mit Regelvorrichtung eine deutliche Reduzierung der Geräuschentwicklung infolge des Strömungswiderstands erzielt.

Wenn die Regelklappe im Abzweigstutzen als Leitschaufel zur Begrenzung des Nebenstroms aus dem wenigstens einen Luftkanal in das Sammelrohr dient, kann die Regelcharakteristik des Ventils weiter verbessert werden. Dadurch werden unerwünschte Druckverluste im Sammelrohr minimiert und die gewünschten Druckverluste in jedem Luftkanal optimiert. Auf diese Weise kann die Gefahr unterschiedlicher und damit vor allem unzureichender Abluftmengen aus den betroffenen Abluft- bzw. Feuchträumen weitgehend vermieden werden, so dass entsprechende negative Neben- und Schadwirkungen, wie z. B. die Bildung von Schimmelpilzen, eine störende Geruchsbildung und -verbreitung sowie das Entstehen unzureichend belüfteter Raumeinheiten mit dem Risiko von zu hoher CO₂ Konzentration, allenfalls in seltenen Fällen auftreten können.

Nach einer bevorzugten Ausführungsform der Erfindung ist wenigstens ein Luftkanal, insbesondere jeder der Luftkanäle, mit einem in einer Wand oder Decke eines Raumes anordenbaren Winkelstutzen verbunden. Dieser Winkelstutzen kann einen in einem Filteranschluss und/oder einer Filterblende aufgenommen Luftfilter aufweisen. Auf diese Weise lässt sich die sichtbare Verschmutzung herkömmlicher Luftventile durch Ablagerungen an den im Luftstrom befindlichen Ventilen vermeiden. Durch die Verwendung einfach zu wechselnder bzw. zu reinigender Abluftfiltereinsätze werden einerseits eine gepflegte und saubere Funktionalität der Abluftansaugstellen als auch verbesserte hygienische Bedingungen ermöglicht. Zudem sind bei der Verwendung eines Winkelstutzens mit daran anbringbarem Luftfilter Reinigung und Säuberung des Luftkanals allenfalls in großen Zeitintervallen erforderlich, so dass die Gefahr einer unbeabsichtigten Veränderung der Luftmengenregelung minimiert wird. Der Winkelstutzen dient erfindungsgemäß als ein Grundkörper, auf welchem ein Filterhalter, d.h. ein Filteranschluss- und/oder eine Filterblende aufgesteckt oder in anderer geeigneter Weise befestigt werden können. Der Filterhalter ist daher leicht auswechselbar, um eine raum- und anwendungsangepasste Ausgestaltung des Winkelstutzens bei geringen Kosten und einen leichten Austausch der Luftfilter zu ermöglichen.

Auch das Sammelrohr kann an seinem aus dem Gebäude führenden Ende eine Filtereinrichtung aufweisen, wodurch das Eindringen von Schmutz oder dgl. von außen in das Luftführungssystem unterbunden werden kann.

Es wird bevorzugt, wenn wenigstens einer der Luftkanäle zumindest bereichsweise durch einen flexiblen Schlauch gebildet ist. Alternativ oder zusätzlich hierzu kann in einem mehreren der Luftkanäle ein Bereich mit flachem, insbesondere ovalem oder rechteckigem Querschnitt ausgebildet sein. Durch die Filterung der Abluft ist, wie oben beschrieben, eine Reinigung allenfalls in größeren Intervallen erforderlich, so dass flexible und/oder flache Kanäle für die Abluftführung eingesetzt werden können, auch wenn diese eine nicht durchgehend glatte Oberfläche aufweisen. Die bisher üblichen Kanäle mit teilweise großem Querschnitt, die eine leichtere Reinigung ermöglichen, sind bei der erfindungsgemäßen Ausgestaltung des Luftführungssystems nicht mehr erforderlich. Die Möglichkeit, flexible und/oder flache Kanäle in dem erfindungsgemäßen Luftführungssystem einzusetzen, hat den Vorteil, dass eine Unterputzmontage der Luftkanäle bei näherungsweise gleichbleibender Luftführungskapazität erheblich einfacher und kostengünstiger ist. Dies ist insbesondere dann vorteilhaft, wenn die Luftkanäle in Raumaufbauten mit begrenzter Dimensionierung, wie beispielsweise in Innenwänden, verlegt werden müssen. Des Weiteren wird hierdurch auch die räumliche Anordnung der Abluftführung, d.h. die Platzierung der Enden der Abluftkanäle, unter raumlufttechnischen Gesichtspunkten optimierungsfähig und bleibt nicht verlegetechnischen Gesichtspunkten untergeordnet. Die Montage des erfindungsgemäßen Luftführungssystems wird somit gegenüber herkömmlichen Komponenten bau- und installationstechnisch erheblich vereinfacht.

Wenn der wenigstens eine Luftkanal und gegebenenfalls weitere Komponenten des Luftführungssystems eine glatte und insbesondere leicht reinigbare Innenfläche aufweisen, wird die Ablagerung von Schmutz in dem Luftführungssystem weiter erschwert und die allenfalls in großen Zeitintervallen erforderliche Reinigung deutlich erleichtert.

Nach einer bevorzugten Ausführungsform der Erfindung ist der wenigstens eine Luftkanal und/oder das Sammelrohr modulartig aus mehreren Kanal- bzw. Rohrabschnitten gebildet. Dabei kann insbesondere das Sammelrohr durch mehrere aufeinander steckbare und/oder mittels Klemmringen oder dgl. verbindbare Abzweigstutzen gebildet sein. Diese durchgängige und vorzugsweise vollständig werkzeuglos steckbare Ausführung der Systemkomponenten des erfindungsgemäßen Lüftungssystems erlauben eine äußerst zeitsparende Montage, welche sich auch günstig auf die Baukosten auswirkt. Zudem ist es durch den modulartigen Aufbau des Luftführungssystems möglich, mit nur wenigen Komponenten in verschiedenen Anwendungsfällen individuelle Luftführungssysteme zu realisieren.

Die Komponenten des Luftführungssystems bestehen vorzugsweise zum Großteil aus formstabilen, robusten, möglichst emissionsneutralen, schwer entflammbaren und/oder antistatisch beschichteten Kunststoffen, wie beispielsweise ABS-, Polypropylen- oder Polyäthylenmischungen.

Weitere Ziele, Vorteile und Anwendungsmöglichkeiten der vorliegenden Erfindung ergeben sich aus der nachfolgenden Beschreibung von Ausführungsbeispielen und der Zeichnung.

Es zeigen:
- Fig. 1: Komponenten eines erfindungsgemäßen Luftkanals
- Fig. 2: Komponenten eines erfindungsgemäßen Sammelrohres
- Fig. 3a: einen Abzweigstutzen mit geöffneter Regelklappe und
- Fig. 3b: den Abzweigstutzen nach Fig. 3a mit geschlossener Regelklappe.

Ein Luftführungssystem besteht in an sich bekannter Weise aus einem oder insbesondere mehreren Luftkanälen 1, welche in ein zentrales Sammelrohr 2 münden. Jeder Luftkanal 1 weist dabei ein Abluftventil 3 auf, welches in der Wand oder Decke eines Raumes eines Gebäudes angeordnet sein kann, und mündet in einem Abzweigstutzen 4 des Sammelrohres 2.

Das Abluftventil 3 ist in der in Fig. 1 dargestellten Ausführungsform als ein Winkelstutzen 5 ausgebildet, welcher ein Rohrstück mit näherungsweise kreisförmigem Querschnitt und eine davon abzweigende Leitung mit flachem, in der dargestellten Ausführungsform ovalem Querschnitt aufweist. Der Winkelstutzen 5 kann durch einen Putzschutz 6 verschlossen werden, um das Eindringen von Schmutz in den Winkelstutzen während der Montage zu verhindern. Im Betrieb kann statt des Putzschutzes 6 ein Filteranschluss 7 mit einem Abluftfilter 8 und einer Filterblende 9 auf den Winkelstutzen 5 aufgesteckt werden, so dass zwar Abluft durch den Winkelstutzen abgesaugt werden kann, eine Verschmutzung des Filterstutzens und des damit verbundenen Luftkanals 1 jedoch durch die Filterung unterbunden wird. Der Filteranschluss 7, der Abluftfilter 8 und die Filterblende 9 sind dabei derart ausgebildet, dass ein Austausch des Abluftfilters 8 schnell und einfach möglich ist. Der Abluftfilter 8 kann bspw. aus Bulpren oder einem anderen geeigneten Filtermaterial, beispielsweise einem Kunststoff-Faserverbund, bestehen.

In der in Fig. 1 gezeigten Ausführungsform ist die aus dem Winkelstutzen 5 abzweigende ovale Leitung an einen flachen und bspw. flexiblen Kanal 10 mit ovalem Querschnitt angeschlossen. Alternativ hierzu kann bei entsprechender Ausbildung des Winkelstutzens oder bei Verwendung eines Adapters der flache und flexible Kanal 10 auch mit einem rechteckigen oder beliebigen anderen Querschnitt ausgebildet sein. Der flache und flexible Kanal 10 mündet in ein Bogenstück 11, welches durch einen Kanalanschluss 12 mit einem flexiblen Schlauch 13 verbunden ist. Der Kanalanschluss 12 dient dabei als ein Adapter zwischen dem Bogenstück 11 mit ovalem Querschnitt und dem flexiblen Schlauch 13, welcher in der gezeigten Ausführungsform einen näherungsweise kreisrunden Querschnitt aufweist. Der flexible Schlauch 13 kann über einen Klemmring 14 oder dgl. an dem Abzweigstutzen 4 des Sammelrohres 2 angeschlossen werden.

Der unter Bezugnahme auf Fig. 1 beschriebene Aufbau des Luftkanals 1 stellt ein mögliches Ausführungsbeispiel dar. Selbstverständlich kann der Aufbau des Luftkanals 1 in Abhängigkeit der Einsatzbedingungen variiert werden. So ist es beispielsweise möglich, auf der flache und flexible Kanal 10, das Bogenstück 11, den Kanalanschluss 12 und/oder den flexiblen Schlauch 13 zu verzichten. Weiter ist es auch möglich, mehrere flache und flexible Kanäle 10, Bogenstücke 11 und/oder flexible Schläuche 13 zu verwenden, um den Winkelstutzen 5 mit dem Abzweigstutzen 4 zu verbinden.

Wie in Fig. 2 dargestellt, ist das Sammelrohr 2 modulartig aus mehreren miteinander verbundenen Abzweigstutzen 4 aufgebaut. Die Abzweigstutzen 4 bestehen dabei aus einem Rohrstück 15 mit im Wesentlichen kreisförmigem Querschnitt, von welchem eine Leitung 16 mit ovalem Querschnitt abzweigt. Am Fußpunkt des Abzweigstutzens 4 ist eine Regelklappe 17 angeordnet, welche über einen Hebel 18 betätigbar ist. Die Regelklappe 17 wirkt dabei als optimierte Leitschaufel mit dem Effekt eines reinen Nebenstrombegrenzers, so dass unerwünschte Druckverluste in dem Sammelrohr 2 minimiert werden, während die gewünschten Druckverluste in der abzweigenden Leitung 16 optimal einstellbar sind.

Die in Fig. 2 dargestellten Abzweigstutzen 4 können mit geringem Montageaufwand zusammengesteckt werden, um das Sammelrohr 2 zu bilden. Zur Montage des Sammelrohres 2 können dabei Halter 19 vorgesehen sein. Weiter kann das Sammelrohr 2 einen Abluftenddeckel 20 sowie weitere Rohranschlussstücke 21 umfassen.

In den Fig. 3a und 3b ist der Abzweigstutzen 4 zusammen mit der Regelklappe 17 schematisch in seiner geöffneten bzw. geschlossenen Stellung gezeigt. Die Regelklappe 17 besteht aus zwei Klappenbereichen 17a, 17b, die abgewinkelt zueinander verlaufen. Die beiden Klappenbereiche sind gemeinsam um eine Achse 22 verschwenkbar, entlang der die Klappenbereiche 17 a und 17b starr miteinander verbunden sind. Wie dargestellt, können die beiden Klappenbereiche unterschiedliche Längen aufweisen.

In der geöffneten Stellung ragt der erste, längere Klappenbereich 17a derart in die Leitung 16, dass der Klappenbereich 17a näherungsweise parallel zu der Achse der Leitung 16 ausgerichtet ist. Der Klappenbereich 17a verursacht damit in der Leitung 16 nur einen minimalen Strömungswiderstand.

In dieser geöffneten Stellung ragt der zweite, kürzere Klappenbereich 17b in das Rohrstück 15 hinein. Durch die zu dem ersten Klappenbereich 17a abgewinkelte Anordnung des zweiten Klappenbereichs 17b wird die Umlenkung der Luftströmung zwischen dem Rohrstück 15 und der Leitung 16 verbessert. Auf diese Weise lassen sich Verwirbelungen in dem Rohrstück 15 bei einer Strömung aus der Leitung 16 bzw. Verwirbelungen in der Leitung 16 bei einer Strömung aus dem Rohrstück 15 weitgehend unterbinden, die zu den oben beschriebenen Beeinträchtigungen führen können.

Zum Verschließen der Regelklappe 17 werden die beiden Klappenbereiche 17a und 17b im Uhrzeigersinn in ihre in Fig. 3b gezeigte Position verschwenkt, so dass der erste Klappenbereich 17a abdichtend an der Innenwand der Leitung 16 anliegt und der zweite Klappenbereich 17b näherungsweise fluchtend mit der Wand des Rohrstücks 15 einen zweiten Teilbereich der Leitung 16 verschließt.

### Bezugszeichenliste:

- 1: Luftkanal
- 2: Sammelrohr
- 3: Abluftventil
- 4: Abzweigstutzen
- 5: Winkelstutzen
- 6: Putzschutz
- 7: Filteranschluss
- 8: Abluftfilter
- 9: Filterblende
- 10: flacher und flexibler Kanal
- 11: Bogenstück
- 12: Kanalanschluss
- 13: flexibler Schlauch
- 14: Klemmring
- 15: Rohrstück
- 16: Leitung
- 17: Regelklappe
- 17a, b: Klappenbereiche
- 18: Hebel
- 19: Halter
- 20: Enddeckel
- 21: Anschlussstück
- 22: Achse

## Patentansprüche

1. Luftführungssystem für Gebäude, insbesondere zur Zu- und/oder Abfuhr von Luft aus einem Gebäude, mit einem mit einem Ventilator oder dgl. Lüftungsgerät verbindbaren Sammelrohr (2), welches dazu geeignet ist, mit der Umgebung in Verbindung gebracht zu werden und in welches wenigstens ein Luftkanal (1) mündet, der der dazu geeignet ist, mit einem Raum des Gebäudes in Strömungsverbindung gebracht zu werden, und mit wenigstens einem dem Luftkanal (1) zugeordneten Ventil (17) zur Regelung der Durchflussmenge durch den Luftkanal (1), wobei das Sammelrohr (2) einen oder mehrere Abzweigstutzen (4) aufweist, die jeweils einem Luftkanal (1) zugeordnet sind, wobei jeweils das Ventil (17) zur Regelung der Durchflussmenge durch den Luftkanal (1) durch eine in dem Abzweigstutzen (4) angeordnete Regelklappe (17) gebildet ist, die am Fußpunkt des Abzweigstutzens (4) am Sammelrohr (2) angeordnet ist **dadurch gekennzeichnet, dass** die Regelklappe (17) als Leitschaufel zur Begrenzung des Nebenstroms aus dem wenigstens einen Luftkanal (1) in das Sammelrohr (2) dient, wobei die Regelklappe (17) aus zwei Klappenbereichen (17a, 17b) besteht, die abgewinkelt zueinander verlaufen und gemeinsam um eine Achse (22) verschwenkbar sind, wobei die zwei Klappenbereiche (17a, 17b) entlang der Achse starr miteinander verbunden sind.

2. Luftführungssystem nach Anspruch 1, **dadurch gekennzeichnet, dass** wenigstens ein Luftkanal (1) mit einem in einer Wand oder Decke eines Raumes anordenbaren Winkelstutzen (5) verbunden ist.

3. Luftführungssystem nach einem der Ansprüche 1 bis 2, **dadurch gekennzeichnet, dass** der Winkelstutzen (5) einen in einem Filteranschluss (7) und/oder einer Filterblende (9) aufgenommenen Luftfilter (8) aufweist.

4. Luftführungssystem nach einem der Ansprüche 1 bis 3, **dadurch gekennzeichnet, dass** das Sammelrohr (2) an seinem aus dem Gebäude führenden Ende eine Filtereinrichtung aufweist.

5. Luftführungssystem nach einem der Ansprüche 1 bis 4, **dadurch gekennzeichnet, dass** der wenigstens eine Luftkanal (1) zumindest bereichsweise durch einen flexiblen Schlauch (13) gebildet ist.

6. Luftführungssystem nach einem der Ansprüche 1 bis 5, **dadurch gekennzeichnet, dass** der wenigstens eine Luftkanal (1) zumindest bereichsweise einen flachen, insbesondere ovalen oder rechteckigen Querschnitt aufweist.

7. Luftführungssystem nach einem der Ansprüche 1 bis 6, **dadurch gekennzeichnet, dass** der wenigstens eine Luftkanal (1) eine glatte und insbesondere leicht reinigbare Innenfläche aufweist.

8. Luftführungssystem nach einem der Ansprüche 1 bis 5, **dadurch gekennzeichnet, dass** der wenigstens eine Luftkanal (1) und/oder das Sammelrohr (2) modulartig aus mehreren Kanal- bzw. Rohrabschnitten gebildet sind.

9. Luftführungssystem nach Anspruch 8, **dadurch gekennzeichnet, dass** das Sammelrohr (2) durch mehrere aufeinandersteckbare und/oder mittels Klemmringen (14) oder dgl. verbindbare Abzweigstutzen (4) gebildet ist.

## Claims

1. A ventilation system for buildings, in particular for the supply and removal of air to or from a building, having a manifold (2) that can be connected to a ventilator or like ventilation unit, which is suitable for connecting to the environment and into which at least one air duct (1) discharges, the air duct being suitable for placement in flow connection with a room of the building, and with at least one valve (17) associated with the air duct (1) for regulating the throughput through the air duct (1), wherein the manifold (2) is provided with one or more branch connectors (4) respectively associated with an air duct (1) wherein, in order to regulate the throughput through the air duct (1), each respective valve (17) is formed by a butterfly valve (17) disposed in the branch connector (4) and disposed at the foot of the branch connector (4) on the manifold (2), **characterized in that** the butterfly valve (17) acts as a guide vane to limit the side stream from the at least one air duct (1) into the manifold (2), wherein the butterfly valve (17) consists of two valve regions (17a, 17b) which are disposed at an angle with respect to each other and which are pivotable together about an axis (22), wherein the two valve regions (17a, 17b) are connected together rigidly along the axis.

2. The ventilation system as claimed in claim 1, **characterized in that** the at least one air duct (1) is connected to an elbow connector (5) which can be disposed in a wall or ceiling of a room.

3. The ventilation system as claimed in claim 1 or claim 2, **characterized in that** the elbow connector (5) is provided with an air filter (8) accommodated in a filter connector (7) and/or a filter screen (9).

4. The ventilation system as claimed in one of claims 1 to 3, **characterized in that** the end of the manifold (2) leading out of the building is provided with a filter unit.

5. The ventilation system as claimed in one of claims 1 to 4, **characterized in that** at least regions of the at least one air duct (1) are formed by a flexible pipe (13).

6. The ventilation system as claimed in one of claims 1 to 5, **characterized in that** at least regions of the at least one air duct (1) have a flattened, in particular oval or rectangular, cross section.

7. The ventilation system as claimed in one of claims 1 to 6, **characterized in that** the at least one air duct (1) is provided with a smooth and in particular easy-to-clean interior surface.

8. The ventilation system as claimed in one of claims 1 to 5, **characterized in that** the at least one air duct (1) and/or the manifold (2) is formed in a modular manner from a plurality of duct or pipe sections.

9. The ventilation system as claimed in claim 8, **characterized in that** the manifold (2) is formed by a plurality of branch connectors (4) which can be fitted one into the other and/or connected by means of clamping rings (14) or the like.

## Revendications

1. Système de transfert d'air pour bâtiments, notamment pour l'amenée et/ou l'évacuation d'air hors d'un bâtiment, comportant un tuyau collecteur (2) pouvant être relié avec un ventilateur ou un appareil d'aération similaire, qui est approprié pour être amené en liaison avec l'environnement ambiant et dans lequel au moins un canal d'air (1) débouche, qui est approprié afin d'être amené en liaison de flux avec une pièce du bâtiment, et comportant au moins une soupape (17) coordonnée au canal d'air (1) pour réguler la proportion de débit à travers le canal d'air (1), dans lequel le tuyau collecteur (2) présente un ou plusieurs raccords d'embranchement (4), qui sont coordonnés respectivement à un canal d'air (1), dans lequel respectivement la soupape (17) pour réguler la proportion de débit à travers le canal d'air (1) est formée par un clapet de régulation (17) disposé dans un des raccords d'embranchement (4), qui est disposé au pied du raccord d'embranchement (4) sur le tuyau collecteur, **caractérisé en ce que** le clapet de régulation (17) sert d'aube directrice pour limiter 1 flux annexe sortant d'au moins un canal d'air (1) dans le tuyau collecteur (2), dans lequel le clapet de régulation (17) est constitué de deux zones de clapet (17a,17b), qui s'étendent de manière coudée l'une par rapport à l'autre et peuvent être basculées en commun autour d'un axe (22), dans lequel les deux zones de clapet (17a,17b) sont reliées l'une à l'autre de manière rigide le long de l'axe.

2. Système de transfert d'air selon la revendication 1, **caractérisé en ce que** au moins un canal d'air (1) est relié avec un raccord coudé pouvant être disposé dans une paroi ou un plafond d'une pièce.

3. Système de transfert d'air selon une des revendications 1 à 2, **caractérisé en ce que** le raccord coudé (5) présente un filtre à air (8) renfermé dans un raccord de filtre (7) et/ou un cache de filtre (9).

4. Système de transfert d'air selon une des revendications 1 à 3, **caractérisé en ce que** le tuyau collecteur (2) présente un dispositif de filtrage sur son extrémité menant hors du bâtiment.

5. Système de transfert d'air selon une des revendications 1 à 4, **caractérisé en ce que** au moins un canal d'air (1) est formé au moins sur des portions par un tuyau flexible (13).

6. Système de transfert d'air selon une des revendications 1 à 5, **caractérisé en ce que** au moins un canal d'air (1) présente au moins sur des portions une section transversale plate, notamment ovale ou rectangulaire.

7. Système de transfert d'air selon une des revendications 1 à 6, **caractérisé en ce que** au moins un canal d'air (1) présente une surface intérieure lisse et notamment facile à nettoyer.

8. Système de transfert d'air selon une des revendications 1 à 5, **caractérisé en ce que** au moins un canal d'air (1) et/ou le tuyau collecteur (2) est formé de manière modulaire par plusieurs sections de canal, resp. tuyau.

9. Système de transfert d'air selon la revendication 8, **caractérisé en ce que** le tuyau collecteur (2) est formé par plusieurs raccords coudés (4) enfichables l'un sur l'autre et/ou pouvant être reliés au moyens de bagues de serrage (14) ou similaire.
